# FASCICULE DE BREVET EUROPEEN

(11) **EP 0 990 850 B1**
(45) Date de publication et mention de la délivrance du brevet: **03.07.2002**
(21) Numéro de dépôt: 99402389.3
(22) Date de dépôt: 30.09.1999
(51) Int. Cl.: F23N 5/26, F23D 14/72, F23Q 9/00

(54) **Coiffe de veilleuse pour générateur d'eau chaude**
Kappe eines Zündbrenners für einen Heisswassererzeuger
Hood of a pilot burner for a hot water heater

(30) Priorité: 02.10.1998 FR 9812370
(43) Date de publication de la demande: 05.04.2000
(73) Titulaire: CHAFFOTEAUX ET MAURY, 78400 Chatou (FR)
(72) Inventeur: Porcher, Jean-Michel, Georges, Marie, 22000 Saint-Brieuc (FR); Boishardy, Didier, Fernand, Thierry, 56300 Pontivy (FR); Lehoux, Jacques, 22000 Saint-Brieuc (FR)
(74) Mandataire: Bérogin, Francis

(56) Documents cités:
- DE-A- 2 000 198
- FR-A- 1 318 395
- US-A- 3 208 505

## Description

La présente invention est relative à une coiffe de veilleuse, notamment pour générateur d'eau chaude fonctionnant au gaz.

Les générateurs d'eau chaude habituellement rencontrés comprennent, comme cela est représenté schématiquement à la figure 1 en coupe longitudinale, un circuit eau froide 2, un circuit eau chaude 3, un échangeur de chaleur 4 interposé entre les circuits eau froide 2 et eau chaude 3, un brûleur au gaz 5 destiné à apporter de la chaleur à l'échangeur de chaleur 4 et qui possède une arrivée principale de gaz 6, le générateur d'eau chaude comprenant en outre un dispositif 7 d'asservissement de l'admission du gaz vers le brûleur 5 en fonction de la quantité d'eau chaude puisée.

Le brûleur 5 est également muni d'une veilleuse 8 qui permet l'allumage des rampes du brûleur lorsque de l'eau chaude doit être puisée. Comme le montre plus particulièrement la figure 2, la veilleuse 8 comprend, de manière connue en soi, un corps support d'injecteur de veilleuse 9 situé à l'extrémité d'un conduit secondaire de gaz 9a (figure 1) et qui est surmonté d'une coiffe de veilleuse 10, une électrode d'allumage 11 étant située sensiblement à l'aplomb de l'extrémité libre recourbée 12 de cette coiffe et un thermocouple 13 étant situé au voisinage de cette extrémité libre. L'électrode d'allumage 11 assure l'allumage de la veilleuse 8 lors de la mise en route du générateur d'eau chaude 1.

Par ailleurs, la coiffe de veilleuse 10 comporte classiquement une partie de liaison 14 au générateur, une partie intermédiaire 15 de mélange du gaz de combustion à l'air et une partie terminale 16 enveloppant la flamme de combustion du mélange. La partie de liaison 14 est supportée de manière amovible par l'une des parties constitutives du générateur, ici par exemple par le corps supportant l'injecteur de veilleuse 9, de façon à être retirée et remise en place par un opérateur lors d'opérations de maintenance.

L'immobilisation de la partie de liaison 14 est obtenue au moyen de vis ou par l'ajout d'un clip. L'opérateur doit donc utiliser des outils pour pouvoir dévisser la ou les vis, ou retirer le clip, ce qui de plus est pénalisant en temps.

La présente invention a pour but de remédier aux inconvénients précités en fournissant une coiffe de veilleuse qui puisse être aisément et rapidement retirée et remise en place par un opérateur et ce, sans nécessiter d'outil tout en assurant un très bon positionnement de la coiffe par rapport au corps support d'injecteur de veilleuse et au brûleur principal dont le gaz est enflammé par la flamme située au niveau de la partie terminale 16 de cette coiffe.

A cet effet, selon l'invention, une coiffe de veilleuse du type précité, est essentiellement caractérisée en ce que la partie de liaison comprend une bague fendue dans le sens de sa hauteur et qui est déformable élastiquement, le périmètre de cette bague étant augmenté lors de son retrait et de sa remise en place par l'opérateur à l'encontre de l'élasticité de la bague, le maintien en position de ladite partie de liaison étant assuré par resserrement élastique de la bague sur ladite partie constitutive du générateur,
en ce que la partie de liaison est venue de matière avec la partie intermédiaire sur une partie de son périmètre, et en ce que la partie de liaison comprend des moyens d'immobilisation angulaire et longitudinale par rapport à ladite partie constitutive du générateur.

La coiffe de veilleuse suivant l'invention peut éventuellement comporter en outre une ou plusieurs des caractéristiques suivantes :
- la bague fendue possède au moins deux extrémités libres situées en vis à vis et comporte, au voisinage de ses extrémités, des pattes permettant à l'opérateur d'augmenter le périmètre de ladite partie de liaison lors de son retrait ou de sa remise en place ;
- lors du retrait ou de la remise en place de la bague, les pattes sont rapprochées l'une de l'autre par l'opérateur par pincement ;
- l'une des deux extrémités de la bague est en forme de languette qui pénètre partiellement dans l'autre des extrémités de la bague conformée en U ;
- la patte portée par l'extrémité conformée en U est évidée pour être traversée par la patte portée par l'autre extrémité ;
- la bague est en outre fendue dans le sens de sa largeur de sorte qu'elle possède deux fentes sensiblement perpendiculaires et quatre extrémités libres réparties en deux ensembles dans lesquels les extrémités sont mutuellement en regard deux à deux, une première patte étant portée par une extrémité de l'un desdits ensembles et une deuxième patte étant portée par une extrémité de l'autre desdits ensembles ;
- les moyens d'immobilisation angulaire et longitudinale comprennent un orifice destiné à venir s'emboîter sur un ergot porté par la partie constitutive du générateur ;
- la bague est un cylindre à section circulaire ouvert à ses extrémités, l'orifice de positionnement débouchant radialement ;
- la partie constitutive du générateur est un corps support de l'injecteur de veilleuse d'allumage du gaz qui est muni de l'ergot en une position permettant le repérage angulaire de la coiffe après immobilisation ; et
- la partie constitutive du générateur est un injecteur de veilleuse d'allumage du gaz qui est muni de l'ergot en une position permettant le repérage angulaire et longitudinal de la coiffe après immobilisation.

Deux exemples de réalisation de l'invention vont maintenant être décrits en regard des dessins annexés, sur lesquels :
- la figure 1 est une vue schématique en coupe longitudinale d'un générateur d'eau chaude dont la structure est classique ;
- la figure 2 est une vue en perspective d'une coiffe de veilleuse connue en soi et montée dans le générateur d'eau chaude de la figure 1 ;
- la figure 3 est une vue en perspective de la coiffe de veilleuse selon un premier mode de réalisation de la présente invention ;
- la figure 4 est une vue de côté de la coiffe de la figure 3 montée sur un corps support de l'injecteur de veilleuse vu en coupe longitudinale;
- la figure 5 est une vue en perspective de la coiffe de la figure 3 ;
- la figure 6 est une vue en coupe transversale selon la ligne VI-VI de la figure 5 ; et
- la figure 7 est une vue en perspective d'un deuxième mode de réalisation de la coiffe selon la présente invention.

La coiffe de veilleuse 20 selon la présente invention et représentée à la figure 3, comprend une partie de liaison 21 au générateur, qui est surmontée d'une partie intermédiaire 22 de mélange du gaz de combustion à l'air, elle-même prolongée par une partie terminale 23 enveloppant et "accrochant" la flamme de combustion du mélange. La coiffe 20 est destinée à être montée sur un corps support 30 d'un injecteur de veilleuse (représenté à la figure 4) dans un générateur d'eau chaude tel que décrit aux figures 1 et 2.

La partie intermédiaire 22 est constituée d'une embase 24 ayant la forme d'une bague continue à partir de laquelle se prolonge vers le haut et sur une partie de la circonférence uniquement (environ la moitié du périmètre) une partie 25 en forme de cylindre ouvert latéralement et convergent vers le haut. Le cylindre 25 est lui-même surmonté d'un coude 26. L'ensemble définit une rampe ouverte sur la moitié de son périmètre.

La partie terminale 23 s'étend à partir du coude 26 et est définie successivement par une partie conique divergente 27 puis par une partie d'extrémité 28 en forme de "U" ouverte en direction de l'embase 24 de la partie intermédiaire 22.

L'ouverture de la partie intermédiaire 22 est destinée à permettre un mélange homogène du gaz délivré par l'injecteur avec l'air environnant, qui est ensuite enflammé au niveau de la partie terminale 23 servant de protège et "accroche" flamme.

Le diamètre de la bague 24 est sensiblement égal à celui du corps support de l'injecteur 30 (figure 4) sur lequel la coiffe 20 est destinée à être immobilisée. La hauteur de cette bague 24 est faible par rapport à son diamètre.

La partie de liaison 21 est elle-même constituée d'une bague fendue 40 qui définit un cylindre ouvert à ses deux extrémités. Le diamètre de cette bague 40 est sensiblement égal à celui de l'embase 24 de la partie intermédiaire 22 et est de même axe que celle-ci de manière à pouvoir être positionnée sur le corps support de l'injecteur 30 de la veilleuse d'allumage.

La bague 40 est réalisée en une matière élastiquement déformable, telle que de l'acier par exemple, et est venue de matière sur une partie de sa circonférence avec l'embase 24 de la partie intermédiaire 22. Cette bague 40 est par exemple venue de matière sur un quart de sa circonférence, dans une zone décalée par rapport à l'ouverture de la partie intermédiaire 22.

La bague 40, dans la mesure où elle est fendue, possède une fente verticale 41 qui sépare deux extrémités libres 42 et 43 de cette bague 40.

Dans le premier mode de réalisation représenté aux figures 3 à 6, l'extrémité libre 42 a la forme d'une languette dont la hauteur est sensiblement inférieure à la hauteur de la bague 40. Quant à l'extrémité libre 43, elle est de forme en "U" pour être complémentaire à la languette de l'extrémité 42. L'extrémité libre 43 possède donc deux branches 44 et 45 qui délimitent une fenêtre 46 à l'intérieur de laquelle peut pénétrer la languette de l'extrémité 42.

La languette de l'extrémité libre 42 se prolonge par une batte 47 recourbée radialement vers l'extérieur de la bague 40 tandis que les deux branches 44 et 45 de l'extrémité 43 se prolongent, radialement et vers l'extérieur, par une patte 48 elle-même en forme de "U" de sorte que la patte 47 de l'extrémité libre 42 peut traverser la patte 48.

Comme le montrent les figures 3 à 6, les extrémités libres 42 et 43 sont croisées de sorte que l'extrémité 42 pénètre en permanence au moins partiellement dans la fenêtre 46 de l'extrémité libre 43. Ainsi, lorsqu'un opérateur appuie sur les pattes 47 et 48 de manière à les rapprocher l'une de l'autre, le diamètre de la bague 40 augmente à l'encontre de l'élasticité de cette bague. Lors du relâchement de la force exercée par l'opérateur, l'élasticité de la bague provoque le retour des extrémités 42 et 43 vers leur position initiale et la bague 40 retrouve son diamètre d'origine qui correspond sensiblement au diamètre de l'injecteur 30.

Par ailleurs, la figure 5 montre qu'un orifice de positionnement 50 est ménagé à mi-hauteur de la bague 40, en étant décalé d'environ 45° par rapport aux pattes 47 et 48. Cet orifice est destiné à être pénétré par un ergot (non représenté aux figures) porté par le corps support de l'injecteur 30 de manière à positionner angulairement et longitudinalement de façon précise la coiffe 20 sur le corps, afin que la partie terminale 23 de la coiffe soit située au voisinage de l'extrémité de l'électrode d'allumage 11.

Lorsque l'opérateur désire mettre en place la coiffe 20 sur le corps support de l'injecteur 30, il appuie sur les pattes 47 et 48 pour les rapprocher l'une de l'autre et ainsi augmenter le diamètre de la bague 40. Il insère ensuite la bague 40 sur le corps support de l'injecteur 30 jusqu'à ce que l'ergot de ce corps support d'injecteur soit en vis-à-vis de l'orifice de positionnement 50 de la bague 40. L'opérateur relâche alors son effort sur les pattes 47 et 43 pour que la bague 40 reprenne son diamètre d'origine et enserre élastiquement le corps support d'injecteur 30. La coiffe 20 est alors positionnée de manière précise sur ce corps support d'injecteur pour que le gaz délivré par l'injecteur puisse être enflammé par l'électrode d'allumage et que la flamme soit protégée et "accrochée" par la partie d'extrémité 23.

Un deuxième mode de réalisation de la coiffe 20 est représenté à la figure 7. Ce mode de réalisation diffère du précédent uniquement par la forme de la bague 40. Les éléments constitutifs communs aux deux modes de réalisation porteront les mêmes références numériques.

La bague 40 est non seulement fendue dans le sens vertical mais également dans le sens horizontal de manière à posséder deux fentes 55 et 56 sensiblement perpendiculaires. Ces deux fentes définissent quatre extrémités libres 57 à 60 formant deux ensembles de deux extrémités 57, 58 d'une part et 59, 60 d'autre part. Dans chacun de ces ensembles, les extrémités sont en regard deux à deux. La fente 56 définit un espace entre les extrémités 58 et 60 d'une part, et 57 et 59 d'autre part de sorte que le mouvement des extrémités 57, 58 est libre par rapport aux extrémités 59, 60.

L'extrémité libre 57 est plus longue que l'extrémité libre 59 située au-dessus d'elle tandis que l'extrémité 58 est plus courte que l'extrémité libre 60 située au-dessus de celle-ci. Ainsi, les deux extrémités 57 et 60 de chacun des ensembles d'extrémités sont superposées sur une partie de leur longueur et sont terminées par des pattes 61 et 62 radiales tournées vers l'extérieur de la bague. Ces pattes 61 et 62 sont décalées l'une par rapport à l'autre de sorte que toute action d'un opérateur tendant à les rapprocher provoque une augmentation du diamètre de la bague 40.

La mise en place et le retrait sur et hors du corps support d'injecteur 30 de la coiffe 20 s'effectuent comme dans le premier mode de réalisation.

## Revendications

1. Coiffe de veilleuse, notamment pour générateur d'eau chaude (1) fonctionnant au gaz, comprenant une partie de liaison (21) au générateur, une partie intermédiaire (22) de mélange du gaz de combustion à l'air et une partie terminale (23) enveloppant et accrochant la flamme de combustion du mélange, la partie de liaison (21) étant supportée de manière amovible par l'une des parties constitutives (30) du générateur (1) de façon à être retirée et remise en place par un opérateur lors d'opérations de maintenance,
**caractérisée en ce que** la partie de liaison (21) comprend une bague fendue (40) dans le sens de sa hauteur et qui est déformable élastiquement, le périmètre de cette bague (40) étant augmenté lors de son retrait et de sa remise en place par l'opérateur à l'encontre de l'élasticité de la bague (40), le maintien en position de ladite partie de liaison (21) étant assuré par resserrement élastique de la bague (40) sur ladite partie constitutive (30) du générateur (1), **en ce que** la partie de liaison (21) est venue de matière avec la partie intermédiaire (22) sur une partie de son périmètre,
en **en ce que** la partie de liaison (21) comprend des moyens d'immobilisation angulaire et longitudinale (50) par rapport à ladite partie constitutive (30) du générateur.

2. Coiffe de veilleuse selon la revendication 1, **caractérisée en ce que** la bague fendue (40) possède au moins deux extrémités libres (42, 43) situées en vis à vis et comporte, au voisinage de ses extrémités (42, 43), des pattes (47, 48) permettant à l'opérateur d'augmenter le périmètre de ladite partie de liaison (21) lors de son retrait ou de sa remise en place.

3. Coiffe de veilleuse selon la revendication 2, **caractérisée en ce que** lors du retrait ou de la remise en place de la bague (40), les pattes (47, 48) sont rapprochées l'une de l'autre par l'opérateur par pincement.

4. Coiffe de veilleuse selon la revendication 3, **caractérisée en ce que** l'une (42) des deux extrémités (42, 43) de la bague est en forme de languette qui pénètre partiellement dans l'autre (43) des extrémités (42, 43) de la bague (40) conformée en U.

5. Coiffe de veilleuse selon la revendication 4, **caractérisée en ce que** la patte (48) portée par l'extrémité (43) conformée en U est évidée pour être traversée par la patte (47) portée par l'autre extrémité (42).

6. Coiffe de veilleuse selon la revendication 3, **caractérisée en ce que** la bague (40) est en outre fendue dans le sens de sa largeur de sorte qu'elle possède deux fentes (55, 56) sensiblement perpendiculaires et quatre extrémités libres (57 à 60) réparties en deux ensembles dans lesquels les extrémités sont mutuellement en regard deux à deux, une première patte (61) étant portée par une extrémité (57) de l'un desdits ensembles et une deuxième patte (62) étant portée par une extrémité (60) de l'autre desdits ensembles.

7. Coiffe de veilleuse selon l'une quelconque des revendications 1 à 6, **caractérisée en ce que** les moyens d'immobilisation angulaire et longitudinale (50) comprennent un orifice destiné à venir s'emboîter sur un ergot porté par la partie constitutive (30) du générateur (1).

8. Coiffe de veilleuse selon la revendication 7, **caractérisée en ce que** la bague (40) est un cylindre à section circulaire ouvert à ses extrémités, l'orifice de positionnement (50) débouchant radialement.

9. Coiffe de veilleuse selon la revendication 8, **caractérisée en ce que** la partie constitutive (30) du générateur (1) est un corps support d'un injecteur de veilleuse d'allumage du gaz qui est muni de l'ergot en une position permettant le repérage angulaire de la coiffe (20) après immobilisation.

10. Coiffe de veilleuse selon la revendication 8, **caractérisée en ce que** la partie constitutive (30) du générateur (1) est un injecteur de veilleuse d'allumage du gaz qui est muni de l'ergot en une position permettant le repérage angulaire de la coiffe (20) après immobilisation.

## Patentansprüche

1. Zündbrenner-Kappe, insbesondere für einen Warmwassererzeuger (1), der mit Gas arbeitet, die einen Verbindungsabschnitt (21) mit dem Erzeuger, einen Zwischenabschnitt (22) zum Mischen von Verbrennungsgas mit Luft und einen Endabschnitt (23) aufweist, der die Verbrennungsflamme des Gemischs entwickelt und aufhängt, wobei der Verbindungsabschnitt (21) durch einen der grundlegenden Abschnitte (30) des Erzeugers (1) in einer solchen Weise lösbar gestützt wird, daß dieser durch eine Bedienperson bei Instandhaltungsmaßnahmen abnehmbar und anbringbar ist,
**dadurch gekennzeichnet, daß** der Verbindungsabschnitt (21) einen Ring (40) aufweist, der in Richtung seiner Höhe geschlitzt ist und der elastisch verformbar ist, wobei der Durchmesser dieses Rings (40) bei seinem Abnehmen und Anbringen durch die Bedienperson entgegen der Elastizität des Rings (40) erhöht ist, wobei das Halten des Verbindungsabschnitts (21) in der Position durch das elastische Verengen des Rings (40) auf dem grundlegenden Abschnitt (30) des Erzeugers (1) abgesichert wird,
daß der Verbindungsabschnitt (21) mit dem Zwischenabschnitt (22) über einen Teil seines Durchmessers aus einem Material hergestellt ist,
daß der Verbindungsabschnitt (21) eine Einrichtung (50) zum Winkel- und Längs-Fixieren bezüglich des grundlegenden Abschnitts (30) des Erzeugers aufweist.

2. Zündbrenner-Kappe nach Anspruch 1, **dadurch gekennzeichnet, daß** der geschlitzte Ring (40) zumindest zwei freie Endabschnitte (42, 43) aufweist, die einander gegenüber angeordnet sind, und benachbart zu seinen zwei Endabschnitte (42, 43) Zungenabschnitte (47, 48) aufweist, die ermöglichen, daß die Bedienperson den Umfang des Verbindungsabschnitts (21) bei seinem Abnehmen oder Anbringen erhöht.

3. Zündbrenner-Kappe nach Anspruch 2, **dadurch gekennzeichnet, daß** beim Abnehmen oder Anbringen des Rings (40) die Zungenabschnitte (47, 48) durch die Bedienperson durch Zusammenpressen aneinander angenähert werden.

4. Zündbrenner-Kappe nach Anspruch 3, **dadurch gekennzeichnet, daß** einer (42) der zwei Endabschnitte (42, 43) des Rings die Form einer Zunge hat, die in den anderen (43) der Endabschnitte (42, 43) des Rings (40), der in U-Form ausgebildet ist, teilweise eintritt.

5. Zündbrenner-Kappe nach Anspruch 4, **dadurch gekennzeichnet, daß** der Zungenabschnitt (48), der durch den in U-Form ausgebildeten Endabschnitt (43) getragen wird, ausgespart ist, um durch den Zungenabschnitt (47), der durch den anderen Endabschnitt (42) getragen wird, durchquert zu werden.

6. Zündbrenner-Kappe nach Anspruch 3, **dadurch gekennzeichnet, daß** der Ring (40) ferner in Richtung seiner Dicke in einer solchen Weise geschlitzt ist, daß dieser zwei Schlitze (55, 56), die im wesentlichen senkrecht verlaufen, und vier freie Endabschnitte (57 bis 60), die in zwei Gruppen verteilt sind, deren Endabschnitte einander paarweise gegenüberliegen, aufweist, wobei ein erster Zungenabschnitt (61) durch einen Endabschnitt (57) von einer der Gruppen getragen wird und ein zweiter Zungenabschnitt (62) durch einen Endabschnitt (60) der anderen der Gruppen getragen wird.

7. Zündbrenner-Kappe nach einem der Ansprüche 1 bis 6, **dadurch gekennzeichnet, daß** die Einrichtung (50) zum Winkel- und Längs-Fixieren eine Öffnung aufweist, die vorgesehen ist, um über einen Anschlag zu greifen, der durch den grundlegenden Abschnitt (30) des Erzeugers (1) getragen wird.

8. Zündbrenner-Kappe nach Anspruch 7, **dadurch gekennzeichnet, daß** der Ring (40) ein Zylinder mit kreisförmigen Querschnitt ist, der an seinen Endabschnitten offen ist, wobei die Positionieröffnung (50) radial mündet.

9. Zündbrenner-Kappe nach Anspruch 8, **dadurch gekennzeichnet, daß** der grundlegende Abschnitt (30) des Erzeugers (1) ein Stützkörper einer Düse des Zündbrenners zum Zünden von Gas ist, der mit dem Anschlag in einer Position versehen ist, die die Winkel-Lokalisierung der Kappe (20) nach dem Fixieren gestattet.

10. Zündbrenner-Kappe nach Anspruch 8, **dadurch gekennzeichnet, daß** der grundlegende Abschnitt (30) des Erzeugers (1) eine Düse des Zündbrenners zum Zünden von Gas ist, die mit dem Anschlag in einer Position versehen ist, die die Winkel-Lokalisierung der Kappe (20) nach dem Fixieren gestattet.

## Claims

1. Pilot flame cover, in particular for a hot water generator (1) operating with gas, comprising a part (21) connecting it to the generator, an intermediate part (22) for mixing combustion gas with air and an end part (23) surrounding and capturing the combustion flame of the mixture, the connecting part (21) being supported in a detachable manner by one of the constituent parts (30) of the generator (1) so that it can be withdrawn and replaced by an operator during maintenance operations,
**characterized in that** the connecting part (21) comprises a ring (40) split in the direction of its height and which is elastically deformable, the perimeter of this ring (40) being increased when the ring is withdrawn and replaced by the operator against the elasticity of the ring (40), the said connecting part (21) being held in place by the elastic tightening of the ring (40) on the said constituent part (30) of the generator (1), **in that** the connecting part (21) is integral with the intermediate part (22) over part of its perimeter,
and **in that** the connecting part (21) includes means (50) for angular and longitudinal immobilisation with respect to the said constituent part (30) of the generator.

2. Pilot flame cover according to claim 1, **characterized in that** the split ring (40) possesses at least two free ends (42, 43) situated opposite each other and includes, close to its ends (42, 43), lugs (47,48) enabling the operator to increase the perimeter of the said connecting part (21) when it is withdrawn or replaced.

3. Pilot flame cover according to claim 2, **characterized in that** when the ring (40) is withdrawn or replaced, the lugs (47, 48) are brought together by the operator by clamping.

4. Pilot flame cover according to claim 3, **characterized in that** one (42) of the two ends (42, 43) of the ring is in the form of a tongue which partially penetrates the other (43) of the ends (42, 43) of the ring (40) in the form of a U.

5. Pilot flame cover according to claim 4, **characterized in that** the lug (48) carried by the end (43) in the form of a U is recessed so as to be traversed by the lug (47) carried by the other end (42).

6. Pilot flame cover according to claim 3, **characterized in that** the ring (40) is also split in the direction of its width so that it possesses two substantially perpendicular slits (55, 56) and four free ends (57 to 60) distributed in two assemblies in which the ends are mutually facing each other in pairs, a first lug (61) being carried by an end (57) of one of the said assemblies and a second lug (62) being carried by an end (60) of the other of the said assemblies.

7. Pilot flame cover according to any one of claims 1 to 6, **characterized in that** the means of angular and longitudinal immobilisation (50) include an orifice designed to fit over a spigot carried by the constituent part (30) of the generator (1).

8. Pilot flame cover according to claim 7, **characterized in that** the ring (40) is a cylinder with a circular cross section open at its ends, the positioning orifice (50) emerging radially.

9. Pilot flame cover according to claim 8, **characterized in that** the constituent part (30) of the generator (1) is a body supporting an injector of a pilot flame for igniting gas which is provided with the spigot in a position enabling the angular location of the cover (20) to be achieved after immobilisation.

10. Pilot flame cover according to claim 8, **characterized in that** the constituent part (30) of the generator (1) is an injector of a pilot flame for igniting gas which is provided with the spigot in a position enabling the angular location of the cover (20) to be achieved after immobilisation.
